# EUROPÄISCHE PATENTSCHRIFT

(11) **EP 1 285 554 B1**
(45) Veröffentlichungstag und Bekanntmachung des Hinweises auf die Patenterteilung: **28.07.2004**
(21) Anmeldenummer: 01944944.6
(22) Anmeldetag: 17.05.2001
(51) Int. Cl.: H04R 3/00

(54) **RICHTMIKROFONANORDNUNG UND VERFAHREN ZUR SIGNALVERARBEITUNG IN EINER RICHTMIKROFONANORDNUNG**
DIRECTIONAL MICROPHONE ARRANGEMENT AND METHOD FOR SIGNAL PROCESSING IN A DIRECTIONAL MICROPHONE ARRANGEMENT
CONFIGURATION DE MICROPHONES DIRECTIONNELS ET PROCEDE DE TRAITEMENT DES SIGNAUX D'UN TELLE CONFIGURATION

(30) Priorität: 25.05.2000 DE 10026078
(43) Veröffentlichungstag der Anmeldung: 26.02.2003
(73) Patentinhaber: SIEMENS AKTIENGESELLSCHAFT, 80333 München (DE)
(72) Erfinder: KLINKE, Stefano, Ambrosius, 40489 Düsseldorf (DE)
(86) Internationale Anmeldenummer: PCT/DE2001/001887
(87) Internationale Veröffentlichungsnummer: WO 2001/091512

(56) Entgegenhaltungen:
- US-A- 5 715 319

## Beschreibung

Die Erfindung betrifft eine Richtmikrofonanordnung und ein Verfahren zur Signalverarbeitung in einer Richtmikrofonanordnung.

Richtmikrofone sind ein wirkungsvolles Mittel, um das Sprachverstehen in störschallerfüllter Umgebung zu erleichtern, da sie eine von der Schalleinfallsrichtung abhängige Empfindlichkeit (Richtcharakteristik) aufweisen und damit eine räumliche Unterdrückung von Störgeräuschen bewirken.

Richtcharakteristik bzw. Richtwirkung beschreibt das Verhältnis der Empfindlichkeiten eines Mikrofons für Schallquellen, die aus allen Richtungen einer Ebene auf das Mikrofon auftreffen und hängt im wesentlichen von der Bauform des Mikrofons ab. Bekannte Richtcharakteristiken sind Kugel-, Acht-, Kardioid(Nieren-), Superkardioid(Supernieren-), Hyperkardioid(Hypernieren-) und Keulencharakteristik.

Die Kugelcharakteristik zeichnet sich dadurch aus, dass der Schall aus allen Richtungen gleich stark aufgenommen wird. Ein Mikrofon mit Kugelcharakteristik ist beispielsweise der "Druckempfänger", dessen Membran, die nur mit der Vorderseite dem Schallfeld ausgesetzt ist, alle im Schallfeld befindlichen Druckschwankungen aufnimmt, gleichgültig aus welcher Richtung sie kommen. Da dieses Mikrofon keine bevorzugte Richtwirkung hat, weist es eine Kugelcharakteristik auf und wird häufig mit "Kugelmikrofon" bezeichnet.

Eine Achtcharakteristik zeichnet sich dadurch aus, dass der Schall aus zwei ausgewählten sich gegenüberliegenden Richtungen besonders stark aufgenommen wird. Mikrofone mit Achtcharakteristik - auch als "Achtmikrofone" bezeichnet - sind u.a. für das M/S Stereoverfahren entwickelt worden und ermöglichen eine nachträgliche Beeinflussung der Stereobasis bis hin zu Mono.

Ein Mikrofon mit Achtcharakteristik ist z.B. der "Druckgradientenempfänger" bzw. "Druckdifferenzempfänger", der so konstruiert ist, dass der Schall sowohl von vorne, aber auch von hinten an die Membran gelangt, wobei hierfür 2 Schalleintritts-Öffnungen erforderlich sind, so dass bei seitlich eintreffendem Schall keine Auslenkung der Membran erfolgt und eine "achtförmige" Richtcharakteristik gewährleistet ist.

Eine weitere Möglichkeit, eine Achtcharakteristik zu erzielen, die zudem flexibler ist als die rein mechanische Anordnung des Druckgradientenempfängers, ist eine Anordnung aus 2 einfachen Kugelmikrofonen die örtlich leicht versetzt sind (Array). Die Richtwirkung ergibt sich hierbei durch elektronische Subtraktion des (aus Sicht des einfallenden Schalls) vorderen Kugelmikrofonsignals von dem verzögerten Signal des hinteren Kugelmikrofons. Die genaue Form der Richtcharakteristik wird durch den Mikrofonabstand und die interne elektrische Verzögerung festgelegt.

Der Druckdifferenz- bzw. Druckgradientenempfänger liefert bei einem unter einem Winkel α einfallenden Schall ein zu cos(α) proportionales Signal und ist daher ein Richtmikrofon mit einer Richtcharakteristik erster Ordnung.

Der Verzicht auf Nahbesprechungsmikrofone am Telefon, in Videokonferenzen oder bei der automatischen Spracherkennung führt zu einer Überlagerung von Sprache mit Nachhall und Hintergrundgeräuschen. Diese unerwünschten Signalanteile werden durch den Einsatz eines Richtmikrofons mit einer der eingangs genannten Charakteristiken, insbesondere durch ein steuerbares (Richt-)Mikrofonarray, dessen Hauptkeule, insbesondere automatisch, auf den Sprecher fokussiert wird, kompensiert. "Steuerbar" bedeutet hierbei, dass sich die (Aus-)Richtung der Hauptkeule, die durch einen Winkel (ϕ) bestimmt ist, welcher voreingestellt oder durch Verfahren der Ortung und der Sprachdetektion automatisch auf einen Sprecher ausgerichtet wird (d.h. variierbar ist), durch, insbesondere digitale, Nachbearbeitung "signal processing" der - aufgrund eines einfallenden Schalls von den Richtmikrofonen erzeugten - Empfangssignale einstellen lässt.

In bekannter Weise ergibt sich ein steuerbares Richtmikrofon erster Ordnung daher, wenn ein von einem Richtmikrofon erster Ordnung (z.B. Druckdifferenzempfänger) erzeugtes Signal mittels "signal processing" nachbearbeitet wird, so dass dem Signal eine gewünschte Richtung (ϕ) der Hauptkeule eingearbeitet wird und sich schließlich ein Signal ergibt, welches proportional zu cos(ϕ+α) ist.

US 5 715 319 A offenbart eine Richtmikrofonanordnung mit vier Achtmikrofonen, deren Hauptachsen paarweise parallel zu den Achsen eines orthogonalen Kreuzes Liegen.

Richtmikrofonanordnungen mit Richtcharakteristik der zweiten Ordnung, insbesondere steuerbare Richtmikrofonanordnungen, sind jedoch nicht bekannt.

Die der Erfindung zugrunde liegende Aufgabe ist es, eine Anordnung und ein Verfahren anzugeben, die eine, insbesondere steuerbare, Richtmikrofoncharakteristik zweiter Ordnung gewährleisten.

Diese Aufgabe wird durch die Merkmale des Patentanspruches 1 bzw. des Patentanspruches 9 gelöst.

Gemäß Anspruch 1 weist eine erfindungsgemäße Richtmikrofonanordnung
- ein erstes Richtmikrofon mit Achtcharakteristik ("Achtmikrofon") und ein zweites Achtmikrofon, die derart angeordnet sind, dass die Hauptachse des ersten Achtmikrofons und die Hauptachse des zweiten Achtmikrofons parallel zu einer ersten Achse verlaufen,
- ein drittes Achtmikrofon und ein viertes Achtmikrofon, die derart angeordnet sind, dass die Hauptachse des dritten Achtmikrofons und die Hauptachse des vierten parallel zu einer zweiten Achse verlaufen, wobei die erste Achse und die zweite Achse sind orthogonal zueinander,
- ein fünftes Achtmikrofon, das derart angeordnet ist, dass die Hauptachse des fünften Achtmikrofons zur Hauptachse des ersten Achtmikrofons orthogonal verläuft,
- eine Einrichtung zur Phasenverschiebung, die dem zweiten Achtmikrofon und dritten Achtmikrofon nachgeschaltet ist, auf.

Durch diese Anordnung ist gewährleistet, dass mit einer minimalen Anzahl von Richtmikrofonen aus einer Schallwelle, die aus einer Richtung mit dem Winkel α (bezogen auf die erste Achse) Empfangssignale generiert werden, die zumindest nahezu proportional zu sin(α), cos(α), sin(α)*cos(α), cos²(α) bzw. sin²(α) sind, d.h. sowohl Richtmikrofone erster Ordnung (Empfangssignal proportional cos(α)) als auch Richtmikrofone zweiter Ordnung (Empfangssignal proportional cos²(α)) realisiert sind, wobei die Filtereinrichtung eine Phasenverschiebung ausgleicht. Zudem benötigt die Anordnung nur einen geringen Raum, da der Abstand zwischen dem erste Achtmikrofon und dem zweiten Achtmikrofon sowie der Abstand zwischen dem dritten Achtmikrofon und vierten Achtmikrofon in der Größenordnung von 3 cm liegt.

Bei dem Verfahren gemäß Anspruch 9 wird
a) eine erste Anordnung aus zwei Achtmikrofonen mit zueinander parallelen Hauptachsen werden derart angesteuert, dass sich ein erstes Empfangssignal proportional zu A*cos²(α) ergibt,
b) eine zweite Anordnung aus zwei Achtmikrofonen mit zueinander parallelen Hauptachsen werden derart angesteuert, dass sich ein zweites Empfangssignal proportional zu B*sin²(α) ergibt,
c) ein fünftes Achtmikrofon mit einer zu einem Achtmikrofon der ersten Achtmikrofonanordnung oder einem Achtmikrofon der zweiten Achtmikrofonanordnung orthogonalen Hauptachse wird derart angesteuert, dass sich ein drittes Empfangssignal proportional zu C*cos(α)*sin(α)ergibt,
d) ein Achtmikrofon der ersten Achtmikrofonanordnung und ein Achtmikrofon der zweiten Achtmikrofonanordnung, deren Hauptachsen zueinander orthogonal verlaufen, werden derart angesteuert, dass sich ein viertes Empfangssignal proportional zu D*cos(α) + E*sin(α) ergibt,
e) das vierte Empfangssignal um 90° phasenverschoben und mit der Summe des ersten Empfangssignals, des zweiten Empfangssignals sowie dritten Empfangssignals linear kombiniert wird, wobei
   A := cos²(ϕ)
   B := sin²(ϕ)
   C := -2cos(ϕ)*sin(ϕ)
   D := cos(ϕ)
   E := -sin(ϕ)
   eingestellt wird, und wobei
   a := Richtung aus der eine Schallwelle kommt
   ϕ := gewünschte Richtung der Hauptkeule
   ist.

Wesentlicher Vorteil des erfindungsgemäßen Verfahrens nach Anspruch 9 ist eine einfache Realisierung einer steuerbaren Richtcharakteristik, die zumindest annähernd einer Richtcharakteristik der zweiten Ordnung entspricht, wobei durch die teilweise Mehrfachverwendung bzw. Signalverarbeitung einzelner durch die Achtmikrofone aufgrund eines mit α einfallenden Schalls erzeugter Empfangssignale erreicht wird, dass ein eine minimale Anzahl von Achtmikrofonen zur Erzeugung einer Richtcharakteristik zweiter Ordnung genügt. Zudem wird mit diesem Verfahren auch eine Richtcharakteristik erster Ordnung erzeugt (viertes Empfangssignal), so dass je nach Bedarf wahlweise die Richtcharakteristik erster oder zweiter Ordnung gewählt werden kann, wobei auch die Richtcharakteristik erster und zweiter in Kombination gewählt werden können, so dass insgesamt die Erzeugung unterschiedlicher Formen von Richtcharakteristiken möglich ist.

Die Weiterbildung gemäß Anspruch 2 ermöglicht eine Nachbearbeitung der von den Achtmikrofonen erzeugten Empfangssignale, je nach Einsatz der Richtmikrofonanordnung, so wird beispielsweise bei einem Einsatz in Systemen, wo der zu empfangende Schall aus einer bevorzugten Richtung kommt, durch ein durch die Steuereinrichtung durchgeführtes "signal processing" eine Hauptkeulenrichtung (Winkel ϕ) festgelegt und in Systemen, wo der zu empfangende Schall keine bevorzugte Richtung aufweist, ebenfalls durch spezielle Algorithmen des "signal processing" eine Hauptkeulerichtung je nach aktueller Schalleinfallsrichtung eingestellt.

Die Weiterbildung nach Anspruch 3 und/oder 4 erlaubt die Erzeugung von Empfangssignalen, exakterer Proportionalität zu cos(α)*sin(α) und cos²(α), für die diese Richtmikrofone verantwortlich sind.

Die Weiterbildung nach Anspruch 5 und/oder 6 erlaubt die Erzeugung von Empfangssignalen, exakterer Proportionalität zu cos(α) und -sin(α), für die diese Richtmikrofone verantwortlich sind.

Bei der Weiterbildung gemäß Anspruch 7 handelt es sich um eine einfache Form eines Richtmikrofons mit Achtcharakteristik (Achtmikrofon).

Die Weiterbildung gemäß Anspruch 8 gewährleistet eine höhere Flexibilität der Anordnung bezüglich der Richtcharakteristik, da die Achtcharakteristik durch zwei Kugelcharakteristiken erzeugt wird und daher sowohl Achtcharakteristiken als auch Kugelcharakteristiken bei Bedarf verfügbar sind. Zudem hat diese Weiterbildung den Vorteil eines höheren Freiheitsgrades bei der Abstimmung der Anordnung, da die Kugelmikrofone der Kugelmikrofonpaare, die jeweils ein Achtmikrofon realisieren, umpositioniert werden können.

Die Weiterbildung nach Anspruch 10 erlaubt eine exaktere Bildung der Richtcharakteristik zweiter Ordnung, da zur exakten Erzeugung einer solchen Charakteristik zweiter Ordnung ein Signalanteil mit Kugelcharakteristik erforderlich ist, falls man ihn nicht - wie im Allgemeinen der Fall - vernachlässigt, wobei die Kugelcharakteristik beispielsweise durch mit Hilfe einer Weiterbildung gemäß Anspruch 8 erzielen kann.

Ein Ausführungsbeispiel der Erfindung wird anhand der einzigen Figur erläutert. Diese zeigt:
Eine steuerbare Richtmikrofonanordnung mit fünf Achtmikrofonen (abstrakte Darstellung)

In der FIGUR ist eine erste Achse x1 zu sehen und eine zweite Achse x2 zu sehen. Desweiteren sind fünf Richtmikrofone (Achtmikrofone) Mik1, Mik2, Mik3, Mik4 und Mik5 mit achtförmiger Richtcharakteristik (Achtcharakteristik) zu sehen, wobei diese Achtmikrofone jeweils durch ein Paar von versetzt angeordneten Richtmikrofonen mit Kugelcharakteristik (Kugelmikrofone) gebildet werden, wobei die Achtcharakteristik durch Subtraktion der von den einzelnen Kugelmikrofonen des Kugelmikrofonpaares erzeugten Signale erzielt wird.

Alternativ zu den Kugelmikrofonpaaren ist auch der Einsatz von anderen Druckgradientenempfängern als Achtmikrofon bzw. eine Mischform der einzelnen Varianten, insbesondere mit Kugelmikrofonpaaren z.B. bei einer Notwendigkeit mindestens einer Kugelcharakteristik, möglich.

Auf der ersten Achse x1 ist das erste Achtmikrofon Mik1 und versetzt dazu das zweite Mikrofon Mik2 derart angeordnet, dass ihre Hauptachsen parallel, insbesondere nahezu deckungsgleich, zur ersten Achse x1 verlaufen.

Die Hauptachse der in der Figur dargestellten Achtmikrofone Mik1, Mik2, Mik3, Mik4 und Mik5 verläuft dabei senkrecht und mittig zu den Kugelmikrofonpaaren. Bei der Ausführungsform der Achtmikrofone als Druckgradientenempfänger verläuft die Hauptachse senkrecht und mittig zur Membran bzw. zu der/den Schalleintrittsöffnungen.

Dieses versetzte Platzieren des ersten Achtmikrofons Mik1 und zweiten Achtmikrofons Mik2 auf einer Achse ergibt eine Richtmikrofonanordnung zweiter Ordnung, da sie bei Einfall eines Schalls unter dem Winkel α (als Bezugsachse für Winkel wird die erste Achse x1 angenommen) ein Empfangsignal proportional zu cos²(α) liefert.

Auf der zweiten Achse x2 ist das dritte Achtmikrofon Mik3 und versetzt das vierte Achtmikrofon Mik4 derart angeordnet, dass ihre Hauptachsen jeweils parallel, insbesondere nahezu deckungsgleich, zur zweiten Achse x2 verlaufen.

Diese Platzierung ergibt ebenfalls eine Richtmikrofonanordnung zweiter Ordnung, erzeugt jedoch bei Einfall eines Schalls unter dem Winkel α, wobei die Bezugsachse wiederum die erste Achse x1 ist, ein Empfangssignal proportional zu sin²(α), da die zweite Achse x2 orthogonal zur ersten Achse x1 verläuft.

Insbesondere wenn das zweite Achtmikrofon Mik2 und das dritte Achtmikrofon Mik3 dicht nebeneinander platziert sind, so dass sie nahezu deckungsgleich zu liegen kommen, wobei insbesondere die Mittelpunkte der Mikrofone nahezu deckungsgleich zu liegen kommen, werden Anforderungen an den Platzbedarf bei der Realisierung einer Richtmikrofonanordnung zweiten Ordnung auf ein Minimum reduziert.

Hierbei sind die Mittelpunkte bei Verwendung von Kugelmikrofonpaaren zur Realisierung von Achtmikrofonen durch den Mittelpunkt der Verbindungsstrecke der beiden Kugelmikrofone bzw. bei Verwendung von anderen Druckdifferenzempfängern durch den Mittelpunkt der Membran bestimmt.

Durch diese Platzierung wird bei einem unter dem Winkel α einfallenden Schall zum einen vom zweiten Achtmikrofon Mik2 ein Empfangssignal proportional zu cos(α) und zum anderen vom dritten Achtmikrofon Mik3 ein Empfangssignal proportional zu sin(α) erzeugt.

Das fünfte Achtmikrofon Mik5 ist insbesondere derart platziert, dass es nahezu deckungsgleich mit dem ersten Achtmikrofon Mik1 zu liegen kommt, insbesondere so dass die Mittelpunkte (siehe oben) nahezu deckungsgleich zu liegen kommen.

Aus dieser Platzierung ergibt sich durch die Versetzung vom ersten Achtmikrofon Mik1 und dem zweiten Achtmikrofon Mik2 in Verbindung mit der orthogonalen Beziehung vom zweiten Achtmikrofon Mik2 zum dritten Achtmikrofon Mik3 bei einem unter dem Winkel α einfallenden Schall ein Empfangssignal proportional zu cos(α)*sin(α).

Die genaue Platzierung der einzelnen Achtmikrofone Mik1..Mik5, d.h. der jeweilige Versetzungsabstand der Mikrofone auf den jeweiligen Achsen x1, x2, ob Deckungsgleichheit mit den Achsen x1, x2 bzw. den jeweiligen Mittelpunkten oder ob Parallelität zu den Achsen x1, x2 gegeben ist, hängt von verschiedenen Parametern ab, beispielsweise vor allem von Toleranzen der verwendeten Mikrofone oder gewünschten Genauigkeit der Richtcharakteristik, daneben auch in geringem Maße vom zu erwartendes Einsatzgebiet (Geräuschkulisse, Übertragungsfunktion des Raums), so dass sie letztendlich durch Simulation und/oder Versuchaufbauten in Verbindung mit geeigneten Messungen ermittelt werden muss und daher leichte Variationen möglich sind.

Um eine Steuerbarkeit der beschriebenen Achtmikrofonanordnung zu erzielen, sind die genannten Achtmikrofone Mik1..Mik5 mit einer Steuereinrichtung µP, beispielsweise einem Mikroprozessor verknüpft. Steuerbarkeit bedeutet hierbei, dass die jeweiligen Empfangssignale der einzelnen Achtmikrofone Mik1..Mik5 derart, vorzugsweise digital, weiterverarbeitet werden, dass ihnen jeweils von einem Winkel ϕ abhängige Koeffizienten bzw. Faktoren zugeordnet werden, wobei der Winkel ϕ (ebenfalls auf die erste Achse x1 bezogen) die gewünschte Ausrichtung der Hauptkeule ist.

Ob die Ausrichtung festgelegt wird oder variierbar sein soll, hängt von der geplanten Einsatzart einer Richtmikrofonanordnung ab und spiegelt sich in den zur Festlegung von der Ausrichtung ϕ verwendeten Algorithmen wider.

Durch die Steuereinrichtung wird die beschriebene Achtmikrofonanordnung des Weiteren zudem derart angesteuert, dass sie nun eine steuerbare Richtmikrofonanordnung der ersten Ordnung und/oder eine steuerbare Richtmikrofonanordnung der zweiten Ordnung realisiert.

Eine Richtmikrofonanordnung mit allgemeiner Richtcharakteristik der zweiten Ordnung wird mit einem Ausgangssignal der Anordnung, welches proportional zu${\text{K + L*cos(α+ϕ) + M*cos}}^{\text{2}} \text{(α+ϕ)}$ ist, erzielt, wobei der Term (Koeffizient) K sich durch ein Signal mit Kugelcharakteristik, der Term L*cos(α+ϕ) bei einem Signal mit Achtcharakteristik der ersten Ordnung und der Term M*cos(α+ϕ) bei einem Signal mit Achtcharakteristik der zweiten Ordnung ergibt und wobei der Term K im allgemeinen vernachlässigbar ist, so dass es im Wesentlichen genügt, eine Achtcharakteristik erster Ordnung und eine Achtcharakteristik zweiter Ordnung zu erzeugen.

Für eine Achtcharakteristik der ersten Ordnung wird die Anordnung daher in einem Verfahrensschritt derart angesteuert, dass zwei der von den Achtmikrofonen Mik1..Mik5 ausgewählt werden, die bei einem mit α einfallenden Schall, Empfangssignale erzeugen, von denen eines proportional zu cos(α) (drittes Achtmikrofon Mik3) und eines proportional zu sin(α) (zweites Achtmikrofon Mik2) ist, erzeugen, wobei diese Empfangssignale linear gemäß folgender Formel$\text{D*cos(α) + E*sin(α)}$ kombiniert werden.

Damit man eine zu cos(α+ϕ) proportionale Form erhält, wird nun in einem Signalverarbeitungsschritt der Faktor D = cos(ϕ) und der Faktor E = -sin(ϕ) erzeugt, so dass sich nach dem Additionstheorem$\text{cos(x+y) = cos(y)*cos(x) - sin(y)*sin(x)}$ das Signal (viertes Empfangssignal)$\text{cos(α+ϕ) = cos(ϕ)*cos(α) - sin(ϕ)*sin(α)}$ ergibt.

Für die Erzeugung einer Achtcharakteristik der zweiten Ordnung werden daher in einem weiteren Verfahrensschritt zwei weitere Achtmikrofonen (erstes Achtmikrofon Mik1 und zweites Achtmikrofon Mik2) von den Achtmikrofonen Mik1..Mik5 gewählt, die bei dem mit α einfallenden Schall, ein erstes Empfangssignal, welches proportional zu cos²(α) ist erzeugen sowie das dritte Achtmikrofon Mik3 und vierte Achtmikrofon Mik4 ausgewählt, die in Verbindung zu einander ein zweites Empfangssignal proportional zu sin²(a) erzeugen.

Desweiteren wird das dritte Achtmikrofon Mik3 und das fünfte Achtmikrofon Mik5 ausgewählt, die in Verbindung zueinander ein drittes Empfangssignal proportional zu sin(α)*cos(α) erzeugen.

Erstes, zweites und drittes Empfangssignal werden daraufhin in einem Signalverarbeitungsschritt gemäß folgender Formel${\text{A*cos}}^{\text{2}} {\text{(α) + B*sin}}^{\text{2}} \text{(α) + C*cos(α)*sin(α)}$ kombiniert.

Damit sich ein Signal gemäß cos²(α+ϕ) ergibt, werden die Faktoren A, B und C durch Signalverarbeitung unter Anwendung des Additionstheorems${\text{cos}}^{\text{2}} {\text{(x+y) = [cos(y)*cos(x) - sin(y)*sin(x)]}}^{\text{2}} {\text{= cos}}^{\text{2}} {\text{(y)*cos}}^{\text{2}} \text{(x) - 2*sin(y)*sin(x)*cos(y)*cos(x) +} {\text{sin}}^{\text{2}} {\text{(y)*sin}}^{\text{2}} \text{(x)}$ auf folgende Weise entwickelt
A = cos²(ϕ)
B = sin²(ϕ)
C = -2*sin(ϕ)*cos(ϕ),
so dass sich die Achtcharakteristik zweiter Ordnung gemäß cos² (ϕ+α) ergibt.

Um letztendlich die steuerbare Richtmikrofonanordnung mit allgemeiner Richtcharakteristik der zweiten Ordnung zu realisieren, wird zunächst eine Phasenverschiebung um 90°, welche zwischen der Achtcharakteristik der ersten Ordnung und der Achtcharakteristik der zweiten Ordnung besteht, mittels einer Einrichtung (beispielsweise Hilbertsfilter), die dem zweiten Achtmikrofon Mik2 und dem dritten Achtmikrofon Mik3 nachgeschaltet wird, ausgeglichen, so dass ein fünftes Empfangssignal entsteht und anschließend werden das erste, zweite, dritte und vierte Empfangsignal mit Faktoren gewichtet addiert.

Falls der Anteil der Kugelcharakteristik (Term K) an der allgemeinen Richtcharakteristik der zweiten Ordnung nicht vernachlässigt werden soll, kann dieser Anteil, beispielsweise bei einer Realisierung der Achtmikrofone Mik1..Mik5 durch Kugelmikrofone, durch Abgreifen mindestens eines der von den einzelnen Kugelmikrofonen erzeugten Signale und anschließende Signalverarbeitung als ein fünftes Empfangssignal erzeugt werden.

Alternativ bietet sich auch die Möglichkeit, das erste und zweite Empfangssignal derart linear zu kombinieren, dass sich ein fünftes Empfangssignal mit Kugelcharakteristik ergibt, dass dann zur Summe aus dem ersten, zweiten, dritten und vierten Empfangssignal mit einem Faktor gewichtet addiert wird.

Das genannte Ausführungsbeispiel stellt nur eine der durch die Erfindung möglichen Ausführungsformen dar. So ist ein auf diesem Gebiet tätiger Fachmann in der Lage, durch vorteilhafte Modifikationen eine Vielzahl von weiteren Ausführungsformen (z.B. Modifikationen der Verfahrensschritte, Modifikation der Platzierung der Mikrofone, Verwendung ) zu schaffen (minimale Anzahl von Richtmikrofone durch Mehrfachverwendung für die Signalverarbeitung, Erzeugung geeigneter Trigonometrischer Funktionen in Abhängigkeit der Ausrichtung der Hauptkeule zur Erzeugung notwendiger Charakteristiken usw.). Diese Ausführungsformen sollen ebenfalls durch die Erfindung mit erfasst sein.

## Patentansprüche

1. Richtmikrofonanordnung mit folgenden Merkmalen:
a) Ein erstes Achtmikrofon (Mik1) und ein zweites Achtmikrofon (Mik2) sind derart angeordnet, dass die Hauptachse des ersten Achtmikrofons (Mik1) und die Hauptachse des zweiten Achtmikrofons (Mik2) parallel zu einer ersten Achse (x1) verlaufen,
b) ein drittes Achtmikrofon (Mik3) und ein viertes Achtmikrofon (Mik4), die derart angeordnet sind, dass die Hauptachse des dritten Achtmikrofons (Mik3) und die Hauptachse des vierten (Mik4) parallel zu einer zweiten Achse (x2) verlaufen,
c) die erste Achse (x1) und die zweite (x2) Achse sind orthogonal zueinander, **dadurch gekennzeichnet dass**
d) ein fünftes Achtmikrofon (Mik5) derart angeordnet ist, dass die Hauptachse des fünften Achtmikrofons (Mik5) zur Hauptachse des ersten Achtmikrofons (Mik1) orthogonal verläuft, und
e) eine Einrichtung zur Phasenverschiebung (PV) zwei Achtmikrofonen (Mik2, Mik3), deren Hauptachsen orthogonal zueinander verlaufen, nachgeschaltet ist.

2. Richtmikrofonanordnung nach Anspruch 1, **dadurch gekennzeichnet, dass** eine Steuereinrichtung (µP) mit dem ersten Achtmikrofon (Mik1) sowie zweiten Achtmikrofon (Mik2), dem dritten Achtmikrofon (Mik3) sowie vierten Achtmikrofon (Mik4) und/oder dem fünften Achtmikrofon (Mik5) derart verbunden ist, dass die jeweilige Ausrichtung "Hauptkeule" der Richtmikrofonanordnung variierbar ist.

3. Richtmikrofonanordnung nach einem der vorhergehenden Ansprüche, **dadurch gekennzeichnet, dass** das erste Achtmikrofon (Mik1) und das fünfte Achtmikrofon (Mik5) derart angeordnet sind, dass das erste Achtmikrofon (Mik1) und das fünfte Achtmikrofon (Mik5) benachbart zu liegen kommen.

4. Richtmikrofonanordnung nach einem der vorhergehenden Ansprüche, **dadurch gekennzeichnet, dass** das erste Achtmikrofon (Mik1) und das fünfte Achtmikrofon (Mik5) derart angeordnet sind, dass der Mittelpunkt des ersten Achtmikrofons (Mik1) und der Mittelpunkt des fünften Achtmikrofons (Mik5) im wesentlichen deckungsgleich zu liegen kommen.

5. Richtmikrofonanordnung nach einem der vorhergehenden Ansprüche, **dadurch gekennzeichnet, dass** das zweite Achtmikrofon (Mik2) und das dritte Achtmikrofon (Mik3) derart angeordnet sind, dass das zweite Achtmikrofon (Mik2) und dritte Achtmikrofon (Mik3) im wesentlichen benachbart zu liegen kommen.

6. Richtmikrofonanordnung nach einem der vorhergehenden Ansprüche, **dadurch gekennzeichnet, dass** das zweite Achtmikrofon (Mik2) und das dritte Achtmikrofon (Mik3) derart angeordnet sind, dass der Mittelpunkt des zweiten Achtmikrofons (Mik2) und der Mittelpunkt des dritten Achtmikrofons (Mik3) im wesentlichen deckungsgleich zu liegen kommen.

7. Richtmikrofonanordnung nach einem der vorhergehenden Ansprüche, **dadurch gekennzeichnet, dass** zumindest ein Teil der Achtmikrofone (Mik1, Mik2, Mik3, Mik4, Mik5) als Druckgradientenempfänger ausgestaltet sind.

8. Richtmikrofonanordnung nach Anspruch 7, **dadurch gekennzeichnet, dass** zumindest ein Teil der Achtmikrofone (Mik1, Mik2, Mik3, Mik4, Mik5) durch jeweils zwei versetzt angeordnete Kugelmikrofone realisiert sind.

9. Verfahren zur Signalverarbeitung in einer Richtmikrofonanordnung nach einem der vorhergehenden Ansprüche, mit folgenden Merkmalen:
f) Eine erste Anordnung aus zwei Achtmikrofonen (Mik1, Mik2) mit zueinander parallelen Hauptachsen wird derart angesteuert, dass sich ein erstes Empfangssignal proportional zu A*cos²(α) ergibt,
g) eine zweite Anordnung aus zwei Achtmikrofonen (Mik3, Mik4) mit zueinander parallelen Hauptachsen werden derart angesteuert, dass sich ein zweites Empfangssignal proportional zu B*sin²(α) ergibt,
h) ein fünftes Achtmikrofon (Mik5) mit einer zu einem Achtmikrofon der ersten Achtmikrofonanordnung oder einem Achtmikrofon der zweiten Achtmikrofonanordnung orthogonalen Hauptachse wird derart angesteuert, dass sich ein drittes Empfangssignal proportional zu C*cos(α)*sin(α) ergibt,
i) ein Achtmikrofon (Mik2) der ersten Achtmikrofonanordnung und ein Achtmikrofon (Mik3) der zweiten Achtmikrofonanordnung deren Hauptachsen zueinander orthogonal verlaufen werden derart angesteuert, dass sich ein viertes Empfangssignal proportional zu D*cos(α) + E*sin(α) ergibt,
j) das vierte Empfangssignal um 90° phasenverschoben und mit der Summe des ersten Empfangssignals, des zweiten Empfangssignals sowie dritten Empfangssignals jeweils mit Faktoren gewichtet linear kombiniert wird, wobei
A := cos²(ϕ)
B := sin²(ϕ)
C := -2cos(ϕ)*sin(ϕ)
D := cos(ϕ)
E := -sin(ϕ)
eingestellt wird, und wobei
a := Richtung aus der eine Schallwelle kommt
ϕ := gewünschte Richtung der Hauptkeule
ist.

10. Verfahren zur Steuerung eines Richtmikrofons nach Anspruch 9, worin
a) das erste Empfangssignal und das zweite Empfangssignal derart linear kombiniert werden, dass ein fünftes Empfangssignal mit einer kugelförmigen Richtmikrofoncharakteristik gebildet wird,
b) das erste Empfangssignal, zweite Empfangssignal, dritte Empfangssignal, vierte Empfangssignal und fünfte Empfangssignal jeweils mit Faktoren gewichtet linear kombiniert werden.

## Claims

1. Directional microphone arrangement with the following features:
a)a first bidirectional microphone (Mik1) and a second bidirectional microphone (Mik2) are arranged in such a way that the main axis of the first bidirectional microphone (Mik1) and the main axis of the second bidirectional microphone (Mik2) run parallel to a first axis (x1),
b)a third bidirectional microphone (Mik3) and a fourth bidirectional microphone (Mik4), which are arranged in such a way that the main axis of the third bidirectional microphone (Mik3) and the main axis of the fourth (Mik4) run parallel to a second axis (x2),
c)the first axis (x1) and the second axis (x2) are orthogonal to each other, **characterized in that**
d)a fifth bidirectional microphone (Mik5) is arranged in such a way that the main axis of the fifth bidirectional microphone (Mik5) runs orthogonal to the main axis of the first bidirectional microphone (Mik1), and
e)a device for the phase displacement (PV) is downstream of two bidirectional microphones (Mik2, Mik3), whose main axes run orthogonal to each other.

2. Directional microphone arrangement according to Claim 1, **characterized in that** a control device (µP) is connected to the first bidirectional microphone (Mik1) and to the second bidirectional microphone (Mik2), to the third bidirectional microphone (Mik3) and to the fourth bidirectional microphone (Mik4) and/or to the fifth bidirectional microphone (Mik5) in such a way that the respective "major lobe" orientation of the directional microphone arrangement is variable.

3. Directional microphone arrangement according to one of the above claims, **characterized in that** the first bidirectional microphone (Mik1) and the fifth bidirectional microphone (Mik5) are arranged in such a way that the first bidirectional microphone (Mik1) and the fifth bidirectional microphone (Mik5) end up adjacent to each other.

4. Directional microphone arrangement according to one of the above claims, **characterized in that** the first bidirectional microphone (Mik1) and the fifth bidirectional microphone (Mik5) are arranged in such a way that the center point of the first bidirectional microphone (Mik1) and the center point of the fifth bidirectional microphone (Mik5) end up essentially in congruent position.

5. Directional microphone arrangement according to one of the above claims, **characterized in that** the second bidirectional microphone (Mik2) and the third bidirectional microphone (Mik3) are arranged in such a way that the second bidirectional microphone (Mik2) and third bidirectional microphone (Mik3) end up essentially adjacent to each other.

6. Directional microphone arrangement according to one of the above claims, **characterized in that** the second bidirectional microphone (Mik2) and the third bidirectional microphone (Mik3) are arranged in such a way that, that the center point of the second bidirectional microphone (Mik2) and the center point of the third bidirectional microphone (Mik3) end up essentially in congruent position.

7. Directional microphone arrangement according to one of the above claims, **characterized in that** at least some of the bidirectional microphones (Mik1, Mik2, Mik3, Mik4, Mik5) are constructed as pressure gradient microphones.

8. Directional microphone arrangement according to Claim 7, **characterized in that** at least some of the bidirectional microphones (Mik1, Mik2, Mik3, Mik4, Mik5) are realized respectively by two staggered omnidirectional microphones.

9. Method for signal processing in a directional microphone arrangement according to one of the above claims, with the following features:
f) a first arrangement of two bidirectional microphones (Mik1, Mik2) with main axes parallel to each other is activated in such a way that a first receiving signal proportional to A*cos²(α) results,
g) a second arrangement of two bidirectional microphones (Mik3, Mik4) with main axes parallel to each other is activated in such a way that a second receiving signal proportional to B*sin²(α) results,
h) a fifth bidirectional microphone (Mik5) with a main axis orthogonal to a bidirectional microphone in the first bidirectional microphone arrangement or to a bidirectional microphone in the second bidirectional microphone arrangement, is activated in such a way that a third receiving signal proportional to C*cos(α)*sin(α) results,
i) a bidirectional microphone (Mik2) in the first bidirectional microphone arrangement and a bidirectional microphone (Mik3) in the second bidirectional microphone arrangement whose main axes run orthogonal to each other, are activated in such a way that a fourth receiving signal proportional to D*cos(α) + E*sin(α) results,
j) the fourth receiving signal is phase-shifted by 90° and linearly combined with the sum of the first receiving signal of the second receiving signal and the third receiving signal, respectively loaded with factors, whereby
A := cos²(ϕ)
B := sin²(ϕ)
C := -2cos(ϕ)*sin(ϕ)
D := cos(ϕ)
E := -sin(ϕ)
is set and whereby
a := direction from which a soundwave comes
ϕ := the desired direction of the major lobe.

10. Method for controlling a directional microphone according to Claim 9, wherein
a) the first receiving signal and the second receiving signal are linearly combined in such a way that a fifth receiving signal with a spherical directional microphone characteristic is formed,
b) the first receiving signal, second receiving signal, third receiving signal, fourth receiving signal and fifth receiving signal, respectively loaded with factors, are linearly combined.

## Revendications

1. Configuration de microphones directionnels ayant les caractéristiques suivantes :
a) un premier microphone bidirectionnel (Mik1) et un deuxième microphone bidirectionnel (Mik2) sont placés de telle manière que l'axe principal du premier microphone bidirectionnel (Mik1) et l'axe principal du deuxième microphone (Mik2) sont parallèles à un premier axe (x1),
b) un troisième microphone bidirectionnel (Mik3) et un quatrième microphone bidirectionnel (Mik4) qui sont placés de telle manière que l'axe principal du troisième microphone bidirectionnel (Mik3) et l'axe principal du quatrième microphone bidirectionnel (Mik4) sont parallèles à un deuxième axe (x2),
c) le premier axe (x1) et le deuxième axe (x2) sont orthogonaux l'un par rapport à l'autre,
**caractérisée en ce que**
d) un cinquième microphone bidirectionnel (Mik5) est placé de telle manière que l'axe principal du cinquième microphone bidirectionnel (Mik5) est orthogonal par rapport à l'axe principal du premier microphone bidirectionnel (Mik1), et
e) qu'un dispositif de décalage de phase (PV) est installé en aval de deux microphones bidirectionnels (Mik2, Mik3), dont les axes principaux sont orthogonaux l'un par rapport à l'autre.

2. Configuration de microphones directionnels selon la revendication 1, **caractérisée en ce qu'**un dispositif de commande (µP) est raccordé au premier microphone bidirectionnel (Mik1) ainsi qu'au deuxième microphone bidirectionnel (Mik2), au troisième microphone bidirectionnel (Mik3) et au quatrième microphone bidirectionnel (Mik4) et/ou au cinquième microphone bidirectionnel (Mik5) de telle manière que l'orientation respective «lobe principal » de la configuration de microphones directionnels est variable.

3. Configuration de microphones directionnels selon l'une quelconque des revendications précédentes, **caractérisée en ce que** le premier microphone bidirectionnel (Mik1) et le cinquième microphone bidirectionnel (Mik5) sont placés de telle manière que le premier microphone bidirectionnel (Mik1) et le cinquième microphone bidirectionnel (Mik5) sont adjacents.

4. Configuration de microphones directionnels selon l'une quelconque des revendications précédentes, **caractérisée en ce que** le premier microphone bidirectionnel (Mik1) et le cinquième microphone bidirectionnel (Mik5) sont placés de telle manière que le centre du premier microphone bidirectionnel (Mik1) et le centre du cinquième microphone bidirectionnel (Mik5) sont essentiellement coïncidents.

5. Configuration de microphones directionnels selon l'une quelconque des revendications précédentes, **caractérisée en ce que** le deuxième microphone bidirectionnel (Mik2) et le troisième microphone bidirectionnel (Mik3) sont placés de telle manière que le deuxième microphone bidirectionnel (Mik2) et le troisième microphone bidirectionnel (Mik3) sont essentiellement adjacents.

6. Configuration de microphones directionnels selon l'une quelconque des revendications précédentes, **caractérisée en ce que** le deuxième microphone bidirectionnel (Mik2) et le troisième microphone bidirectionnel (Mik3) sont placés de telle manière que le centre du deuxième microphone bidirectionnel (Mik2) et le centre du troisième microphone bidirectionnel (Mik3) sont essentiellement coïncidents.

7. Configuration de microphones directionnels selon l'une quelconque des revendications précédentes, **caractérisée en ce qu'**au moins une partie des microphones bidirectionnels (Mik1, Mik2, Mik3, Mik4, Mik5) sont conçus comme récepteurs à gradient de pression.

8. Configuration de microphones directionnels selon la revendication 7, **caractérisée en ce qu'**au moins une partie des microphones bidirectionnels (Mik1, Mik2, Mik3, Mik4, Mik5) sont réalisés par respectivement deux microphones omnidirectionnels placés en étant décalés.

9. Procédé de traitement de signaux dans une configuration de microphones directionnels, selon l'une quelconque des revendications précédentes, comprenant les caractéristiques suivantes :
f) une première configuration constituée de deux microphones bidirectionnels (Mik1, Mik2) ayant des axes principaux parallèles l'un à l'autre est commandée de telle manière qu'il en résulte un premier signal de réception proportionnel à A*cos² (α),
g) une deuxième configuration constituée de deux microphones bidirectionnels (Mik3, Mik4) ayant des axes principaux parallèles l'un à l'autre est commandée de telle manière qu'il en résulte un deuxième signal de réception proportionnel à B*sin² (α),
h) un cinquième microphone bidirectionnel (Mik5), ayant un axe principal orthogonal par rapport à un microphone bidirectionnel de la première configuration de microphones bidirectionnels ou à un microphone bidirectionnel de la deuxième configuration de microphones bidirectionnels, est commandé de telle manière qu'il en résulte un troisième signal de réception proportionnel à C*cos (α) *sin (α)
i) un microphone bidirectionnel (Mik2) de la première configuration de microphones bidirectionnels et un microphone bidirectionnel (Mik3) de la deuxième configuration de microphones bidirectionnels, dont les axes principaux sont orthogonaux l'un par rapport à l'autre, sont commandés de telle manière qu'il en résulte un quatrième signal de réception proportionnel à D*cos (α) + E*sin (α),
j) le quatrième signal de réception est déphasé de 90° et est combiné de manière linéaire à la somme du premier signal de réception, du deuxième signal de réception ainsi que du troisième signal de réception, en étant pondéré respectivement avec des facteurs :
A : = cos² (ϕ)
B : = sin² (ϕ)
C : = -2cos (ϕ) *sin (ϕ)
D : = cos (ϕ)
E : = -sin (ϕ)
étant réglés, et
α : = direction de laquelle vient une onde sonore
ϕ : = direction souhaitée du lobe principal.

10. Procédé de commande d'un microphone directionnel selon la revendication 9, dans lequel
a) le premier signal de réception et le deuxième signal de réception sont combinés linéairement de telle manière qu'un cinquième signal de réception est formé avec une caractéristique de microphone omnidirectionnelle sphérique,
b) le premier signal de réception, le deuxième signal de réception, le troisième signal de réception, le quatrième signal de réception et le cinquième signal de réception sont combinés de manière linéaire en étant respectivement pondérés avec des facteurs.
